# EUROPÄISCHE PATENTSCHRIFT

(11) **EP 3 452 672 B1**
(45) Veröffentlichungstag und Bekanntmachung des Hinweises auf die Patenterteilung: **29.09.2021**
(21) Anmeldenummer: 17720372.6
(22) Anmeldetag: 10.04.2017
(51) Int. Cl.: E04G 21/04, F15B 15/20, F15B 13/044

(54) **GROSSMANIPULATOR MIT DEZENTRALER HYDRAULIK**
LARGE MANIPULATOR WITH DECENTRALIZED HYDRAULIC SYSTEM
MANIPULATEUR DE GRAND TAILLE MUNI D'UN SYSTÈME HYDRAULIQUE DÉCENTRALISÉ

(30) Priorität: 11.04.2016 DE 102016106595
(43) Veröffentlichungstag der Anmeldung: 13.03.2019
(73) Patentinhaber: Schwing GmbH, 44653 Herne (DE)
(72) Erfinder: HENIKL, Johannes, 46282 Dorsten (DE); VIERKOTTEN, Reiner, 46145 Oberhausen (DE); LEHMANN, Andreas, 47441 Moers (DE)
(74) Vertreter: Schneiders & Behrendt Bochum
(86) Internationale Anmeldenummer: PCT/EP2017/058535
(87) Internationale Veröffentlichungsnummer: WO 2017/178420

(56) Entgegenhaltungen:
- EP-A1- 2 347 988
- EP-A1- 2 848 821
- WO-A1-2014/165889
- WO-A1-2015/031587
- CN-A- 104 863 366
- CN-U- 201 924 601
- DE-A1- 4 306 127
- DE-A1- 4 306 127
- DE-A1- 19 520 166
- DE-A1- 19 836 042
- DE-A1-102014 006 863
- US-B1- 6 282 893
- B?rkert | Fa.: "Produkt?bersicht Proportionalventile", , 17 March 2015 (2015-03-17), pages 1-17, XP055385405, Internet Retrieved from the Internet: URL:https://www.buerkert.de/de/content/dow nload/7480/229650/version/37/file/DE_Produ ktuebersicht_Proportionalventile_Stand04-2 015_Druck04-2015.pdf [retrieved on 2017-06-27]

## Beschreibung

Die Erfindung betrifft einen Manipulator, insbesondere Großmanipulator für Autobetonpumpen, mit einem ausfaltbaren Knickmast, der einen um eine Hochachse drehbaren Drehschemel und eine Mehrzahl von Mastsegmenten aufweist, wobei die Mastsegmente an Knickgelenken jeweils um Knickachsen gegenüber einem benachbarten Mastsegment oder dem Drehschemel mittels je eines Antriebsaggregates begrenzt verschwenkbar sind, und mit einer mindestens einen Steuerhebel aufweisenden Fernsteuereinrichtung, wobei der Steuerhebel in mehrere Stellrichtungen verstellbar ist, und mit einer Steuereinrichtung zur Ansteuerung der Antriebsaggregate.

Ein solcher Manipulator ist aus der EP 0 686 224 B1 bekannt. Üblicherweise werden diese Manipulatoren über einen hydraulischen Steuerkreis mit einem zentralen Maststeuerblock sowie an den einzelnen Antriebsaggregaten angebrachten Senkbremsventilen zur Gewährleistung der Lasthaltefunktion gesteuert. Diese Ausgestaltung ist jedoch nachteilig, insbesondere im Hinblick auf das Ansprechverhalten des Manipulators. Aufgrund der erheblichen Leitungslängen zwischen den Senkbremsventilen und den Steuerventilen im zentralen Maststeuerblock, sowie aufgrund des dynamischen Verhaltens der Senkbremsventile kommt es bei diesen hydraulischen Steuerkreisen zu merkbaren Verzögerungen zwischen der Verstellung des Steuerhebels in eine Stellrichtung und der Ausführung einer Bewegung durch die Antriebsaggregate an den einzelnen Knickgelenken. Diese Verzögerung ist im Allgemeinen nicht für alle Knickgelenke gleich, sondern es ergeben sich Unterschiede bedingt durch die unterschiedlichen Leitungslängen zwischen den Senkbremsventilen und den Steuerventilen sowie aufgrund der Druckverhältnisse und der angeforderten Bewegungsgeschwindigkeit. Besonders zu Beginn einer Bewegung des Manipulators, eingeleitet durch die Verstellung des Steuerhebels in eine Stellrichtung, sind diese Verzögerungen von großem Nachteil, insbesondere wenn bei dieser eingeleiteten Bewegung mehrere Knickgelenke gleichzeitig verfahren werden, um die angeforderte Bewegung auszuführen. Die Unterschiede hinsichtlich des Ansprechverhaltens der einzelnen Knickgelenke können dann besonders zu Beginn einer Bewegung unerwünschte Verschwenkbewegungen des Mastes in nicht beabsichtigte Richtungen erzeugen. Insbesondere bei kleinen Verschwenkgeschwindigkeiten der einzelnen Knickgelenke führen die üblichen Senkbremsventile oft zu einer ungleichförmigen, undefinierten Bewegung, da bei diesen geringen Geschwindigkeiten der Öffnungszustand der Senkbremsventile nicht eindeutig ist. In diesem Fall entspricht die ausgeführte Bewegung nicht der Vorgabe durch den Steuerhebel. Hierdurch sind das Ansprechverhalten und die Genauigkeit insbesondere bei kleinen Verschwenkgeschwindigkeiten erheblich beeinträchtigt.

Ein Manipulator mit den Merkmalen des einleitenden Teils des Anspruchs 1 ist aus der EP 2 347 988 A1 bekannt.

Aufgabe der Erfindung ist es daher, einen Manipulator anzugeben, der die beschriebenen Nachteile behebt und eine einfache Bedienung und ein hervorragendes Ansprechverhalten ermöglicht.

Gelöst wird diese Aufgabe durch einen Manipulator gemäß Anspruch 1. Dadurch, dass die Steuereinheit einen Fahrbefehl, der eine gewünschte Bewegung der Mastspitze des Knickmastes oder eines daran angebrachten Endschlauchs angibt, beispielsweise in Richtung kartesischer oder Polar-Koordinaten, wobei der Fahrbefehl durch eine Verstellung des Steuerhebels in wenigstens eine Stellrichtung erzeugbar ist, in Bewegungsvorgaben für die Antriebsaggregate umsetzt und die Antriebsaggregate mittels jeweils eines elektrisch angesteuerten Proportionalventil betätigbar sind, welches mit hydraulischen Arbeitsleitungen des jeweiligen Antriebsaggregates zu dessen Ansteuerung verbunden ist, und alle Proportionalventile direkt an oder in unmittelbarer Nähe zu den zu steuernden Antriebsaggregaten angeordnet sind, lässt sich ein Manipulator realisieren, der ein hervorragendes Ansprechverhalten gewährleistet. Alle Proportionalventile sind direkt an einem zugeordneten, zu steuernden Antriebsaggregat, d.h. am Anbringungsort des Antriebsaggregates, angeordnet. So können alle Proportionalventile an dem zu steuernden Antriebsaggregat derart angeordnet sein, dass die Proportionalventile zusammen mit dem Antriebsaggregat am Mastsegment des Knickmastes seine Position gegenüber dem Drehschemel bzw. der Betonpumpe ändert. Durch die direkte Anordnung aller Proportionalventile an dem zugeordneten, zu steuernden Antriebsaggregat kann die Länge der Arbeitsleitungen zwischen dem Proportionalventil und dem Antriebsaggregat deutlich reduziert werden, wodurch das Ansprechverhalten des Manipulators verbessert wird und sich dieser agiler und dynamischer verfahren lässt.

Vorteilhafte Ausgestaltungen und Weiterbildungen der Erfindung ergeben sich aus den abhängigen Ansprüchen. Erfindungsgemäß ist vorgesehen, dass der Fahrbefehl eine gewünschte Bewegung der Mastspitze des Knickmastes oder eines daran angebrachten Endschlauchs in Richtung kartesischer oder Polar-Koordinaten angibt. Hierdurch ist eine besonders einfache Bedienung des Manipulators möglich.

Erfindungsgemäß ist vorgesehen, dass das mindestens eine Proportionalventil mit einem Schrittmotor ansteuerbar ist. Hierdurch lässt sich ein Manipulator realisieren, der ein hervorragendes Ansprechverhalten der Mastsegmente gewährleistet. Zudem sind mit einem Schrittmotor ansteuerbare Proportionalventile deutlich leichter und kleiner als ähnlich leistungsfähige konventionelle Ventile mit Proportionalmagneten, was eine deutliche Gewichtseinsparung und eine Reduzierung des erforderlichen Bauraums ermöglicht. Aufgrund der besonders geringen Größe und des geringen Gewichts des mindestens einen Proportionalventils eignet sich dieses besonders für einen dezentralen hydraulischen Steuerkreis.

Erfindungsgemäß ist vorgesehen, dass das mindestens eine Proportionalventil ein Gehäuse aufweist, welches einen Ventilkolben, eine Rückstellfeder und den Schrittmotor enthält. Ein derartiges Proportionalventil ist einfach und störungsunanfällig aufgebaut, was insbesondere beim Einsatz in Manipulatoren von besonderem Vorteil ist. Insbesondere wenn das Proportionalventil direkt an dem zugeordneten, zu steuernden Antriebsaggregat angeordnet ist, wo das Proportionalventil für Reparaturen schlecht erreichbar sein kann.

Eine besonders vorteilhafte Ausführungsform der Erfindung sieht vor, dass zur Lasthaltefunktion verwendete Ventile als hydraulische entsperrbare Rückschlagventile ausgebildet sind. Dies bietet insbesondere für die Umsetzung einer aktiven Schwingungsdämpfung große dynamische Vorteile, da diese Ventile ein besonders gutes Ansprechverhalten bieten.

Weiter vorteilhaft ist eine mögliche Ausgestaltung, bei der die Stellung der Rückschlagventile unabhängig von der Stellung des mindestens einen direkt an einem zugeordneten, zu steuernden Antriebsaggregat angeordneten Proportionalventils durch die erste Steuereinheit und oder eine weitere Steuereinheit veränderbar ist. Hierdurch ist es möglich, das Ansprechverhalten des Großmanipulators, insbesondere bei der Realisierung der Lasthaltefunktion, deutlich zu verbessern. Es hat sich gezeigt dass eine elektronische Ansteuerung der Rückschlagventile einen definierten Öffnungszustand auch bei kleinen Verschwenkgeschwindigkeiten in den Knickgelenken sicherstellt.

Von besonderem Vorteil ist, wenn der Manipulator einen zu dem mindestens einen Proportionalventil parallelen hydraulischen Notkreis aufweist, wobei der Notkreis bevorzugt zumindest ein steuerbares Schaltventil, welches direkt an oder in unmittelbarer Nähe zu dem zu steuerndem Antriebsaggregat angeordnet ist und vorzugsweise über eine eigene Druckversorgungsleitung versorgt ist, sowie hydraulisch entsperrbare Rückschlagventile oder Senkbremsventile zum Erreichen einer Lasthaltefunktion enthält. Hierdurch lässt sich der Manipulator auch noch bei Ausfall des Proportionalventils steuern.

Besonders vorteilhaft ist eine Ausgestaltung, bei der die Steuereinheit zur aktiven Schwingungsdämpfung eingerichtet ist, wobei die Steuereinheit Ansteuersignale für die Antriebsaggregate zur Dämpfung von Schwingungen des Knickmastes erzeugt. Dies hat besondere Vorteile bei der Bedienung des Manipulators, da Schwingungen des Knickmastes durch eine direkte Ansteuerung des mindestens einen Proportionalventils durch die Steuereinheit gegenüber dem Stand der Technik besser gedämpft werden können.

Gemäß einer vorteilhaften Ausgestaltung der Erfindung ist vorgesehen, dass die Umsetzung der Bewegungsvorgaben in Ansteuersignale für das mindestens eine direkt an einem zugeordneten, zu steuernden Antriebsaggregat angeordnete Proportionalventil durch eine lokale Steuereinheit erfolgt. Hierdurch wird der elektrische Verkabelungsaufwand bzw. die Auslastung des verwendeten BUS-Systems wesentlich reduziert.

Weitere Merkmale, Einzelheiten und Vorteile der Erfindung ergeben sich aufgrund der nachfolgenden Beschreibung sowie anhand der Zeichnungen. Ein Ausführungsbeispiel der Erfindung ist in den folgenden Zeichnungen rein schematisch dargestellt und wird nachfolgend näher beschrieben. Einander entsprechende Gegenstände sind in allen Figuren mit den gleichen Bezugszeichen versehen. Es zeigen:
- Figur 1: einen erfindungsgemäßen Manipulator und
- Figur 2: einen Schaltplan eines Steuerkreises für ein hydraulisches Antriebsaggregat des Manipulators.

In Figur 1 schematisch dargestellt ist ein erfindungsgemäßer Manipulator 1, insbesondere Großmanipulator für Autobetonpumpen, mit einem ausfaltbaren Knickmast 2, der einen um eine Hochachse 4 drehbaren Drehschemel 5 und eine Mehrzahl von Mastsegmenten 6, 6a, 6b, 6c aufweist. Die Mastsegmente 6, 6a, 6b, 6c sind an Knickgelenken 7, 7a, 7b jeweils um Knickachsen gegenüber einem benachbarten Mastsegment 6, 6a, 6b, 6c oder dem Drehschemel 5 mittels je eines Antriebsaggregates 11 (Fig. 2) begrenzt verschwenkbar. Mit einem Steuerhebel 8 an einer Fernsteuereinrichtung 9, der in mehrere Stellrichtungen verstellbar ist, lassen sich Bewegungsvorgaben an eine zentrale Steuereinheit 10 übermitteln. Dies kann beispielsweise eine gewünschte Bewegung der Mastspitze 3 des Knickmastes 2 oder eines daran angebrachten Endschlauchs sein. Hierzu wird der Steuerhebel 8 in eine Stellrichtung verstellt und die zentrale Steuereinheit 10 empfängt den generierten Fahrbefehl. Die zentrale Steuereinheit 10 setzt den Fahrbefehl in Bewegungsvorgaben für die einzelnen Antriebsaggregate 11 (Fig. 2) um. Hierfür wird von der zentralen Steuereinheit 10 die messtechnisch erfasste Stellung des Manipulators 1, was beispielsweise durch Neigungssensoren an den Mastsegmenten 6, 6a, 6b, 6c oder Drehwinkelsensoren in den Knickgelenken 7, 7a, 7b umgesetzt sein kann, verarbeitet.

Die Figur 2 zeigt eine schematische Darstellung eines elektrohydraulischen Steuerkreises 17 zum Ansteuern eines hydraulisch betätigten Antriebsaggregates 11, mittels dessen ein Mastsegment 6, 6a, 6b, 6c (Fig. 1) des Manipulators 1 (Fig. 1) hinsichtlich seiner Orientierung verstellbar ist, mit einem elektrisch angesteuerten Proportionalventil 12, welches mit den hydraulischen Arbeitsleitungen 13, 14 des Antriebsaggregates 11 zu dessen Ansteuerung verbunden ist. Zur besseren Übersicht ist in Figur 2 lediglich der Steuerkreis 17 für ein Antriebsaggregat 11 gezeigt, wobei an mindestens einem Knickgelenk bzw. in der in Fig. 2 dargestellten Ausführungsform der Erfindung an jedem Knickgelenk, je ein Antriebsaggregat 11 mit eigenem Steuerkreis 17 vorgesehen ist.

Im Folgenden wird die Erfindung anhand dieser Ausführungsform beschrieben.

Die den einzelnen Antriebsaggregaten 11 zugeordneten Proportionalventile 12 sind auf der ersten Druckversorgung (P1) 24 und auf dem ersten Rücklauf (T1) 25 parallel zueinander angeordnet. Das Proportionalventil 12 ist mit einem Schrittmotor 15 ansteuerbar, wobei das Proportionalventil 12 ein Gehäuse aufweist, welches einen Ventilkolben, eine Rückstellfeder und den Schrittmotor 15 enthält. Die Ansteuerung des Ventilkolbens am Proportionalventil 12 erfolgt über eine Zahnstange mittels des Schrittmotors 15. An dem Schrittmotor 15 ist eine Überwachungseinheit zur Überwachung der von dem Schrittmotor 15 durchgeführten Stellschritte vorgesehen. Um nachvollziehen zu können, in welcher Stellung sich das Proportionalventil 12 befindet, ist zudem ein Speicher vorgesehen für die Speicherung der durchgeführten Stellschritte des Schrittmotors 15. Die Ansteuerung mittels Schrittmotor 15 ermöglicht eine präzise Einstellung des Proportionalventils 12 unabhängig von den auftretenden Strömungskräften, was eine besonders genaue Steuerung des Antriebsaggregates 11 ermöglicht und das Ansprechverhalten des Manipulators 1 (Fig. 1) nachhaltig verbessert.

In Figur 2 ist weiterhin das elektrisch angesteuerte Proportionalventil 12 erkennbar, mit welchem das Antriebsaggregat 11, insbesondere der Hydraulikzylinder, verfahren werden kann, indem das Proportionalventil 12 die dem Antriebsaggregat 11 zugeordneten Arbeitsleitungen 13, 14 mit einer Druckdifferenz beaufschlagt. Hierfür werden die Arbeitsleitungen 13, 14 wahlweise jeweils mit einer ersten Druckversorgung (P1) 24 oder einem ersten Rücklauf (T1) 25 durch das Proportionalventil 12 verbunden. Die Ansteuerung des Proportionalventils 12 erfolgt über einen zugeordneten Schrittmotor 15 durch eine lokale elektronische Steuereinrichtung ECU (electronic control unit) 10a. Diese überwacht und steuert den Zustand des lokalen elektrohydraulischen Steuerkreises 17 samt zugehörigem Antriebsaggregat 11, ermöglicht die Implementierung komplexer Algorithmen, bietet eine Schnittstelle zur Kommunikation nach außen über ein BUS-System (beispielsweise CAN) sowie die Möglichkeit, eine Vielzahl von Sensoren, wie z.B. Neigungssensoren an den Mastsegmenten, Drehwinkelsensoren in den Knickgelenken oder Drucksensoren zur Erfassung der Drücke in den Arbeitsleitungen mit dieser zu verbinden. Außerdem empfängt die Steuereinrichtung 10a die durch die zentrale Steuereinrichtung 10 (Fig. 1) übermittelte Bewegungsvorgabe, welche von der zentralen Steuereinrichtung 10 (Fig. 1) anhand des durch die Verstellung des Steuerhebels 8 (Fig. 1) generierten Fahrbefehls berechnet wird, für das zugehörige Antriebsaggregat und verarbeitet diesen in ein Ansteuersignal für das Proportionalventil 12, wobei dieses hierdurch geschaltet wird und das Antriebsaggregat 11 betätigt. Abhängig von der Stellung des Proportionalventils 12 wird ein der Druckversorgung (P1) 24 zugeordneter Versorgungsdruck auf eine Arbeitsleitung 13 oder 14 des zugeordneten Antriebsaggregates 11 geschaltet. Die Sperrventile 16, 16a erfüllen eine Lasthaltefunktion, wenn sich der Steuerkreis 17 in einem inaktiven Zustand oder sicheren Zustand befindet. Diese Sperrventile 16, 16a sind als hydraulisch entsperrbare Rückschlagventile 16, 16a ausgebildet, welche unabhängig von der Stellung des Proportionalventils 12 durch die lokale Steuereinrichtung 10a geöffnet und geschlossen werden können. Das Sperrventil 23 hat ebenfalls eine Sicherheitsfunktion, insbesondere verhindert es ein Aufdrücken der Sperrventile bzw. Rückschlagventile 16, 16a im Falle eines klemmenden Ventilkolbens außerhalb der Mittellage im Proportionalventil 12. Darüber hinaus werden mit den Sensoren 18, 18a, 18b der Versorgungsdruck der Zuleitung P1, durch Sensor 18, im aktiven Zustand des elektrohydraulischen Steuerkreises 17 und die Drücke in den Arbeitsleitungen 13, 14, durch Sensoren 18a, 18b, zu dem hydraulischen Antriebsaggregat 11 gemessen. Diese Messungen werden von der lokalen Steuerung 10a zur Ermittlung jener Sollstellung des Proportionalventils 12 herangezogen, welche quasistatisch zu einem gewünschten Volumenstrom bzw. der Umsetzung der von der zentralen Steuerung 10 übermittelten Bewegungsvorgabe für das hydraulischen Antriebsaggregat 11 führt. Der elektrohydraulische Steuerkreis 17 umfasst in der dargestellten Ausführung außerdem einen optionalen dem Proportionalventil 12 parallel geschalteten hydraulischen Notkreis für den Notbetrieb. Dieser Notkreis ermöglicht ein Verfahren des Antriebsaggregates 11 bei Ausfall der dem Proportionalventil 12 zugeordneten (vor- bzw. nachgeschalteten) Bauteile. Jedem Proportionalventil 12 zur Steuerung eines Antriebsaggregates 11 ist vorzugsweise ein eigener Notkreis zugeordnet. Der Notkreis umfasst ein Steuerventil 21 zur Steuerung der Verfahrrichtung des Antriebsaggregates 11 im Notbetrieb sowie zwei gegenseitig verkoppelte Ventile 20, 20a, welche als hydraulisch entsperrbare Rückschlagventile oder Senkbremsventile 20, 20a in klassischer Verschaltung ausgeführt sind. Mit den nachgeschalteten einstellbaren Drosseln 19, 19a kann die Verfahrgeschwindigkeit im Notbetrieb begrenzt werden. Das Antriebsaggregat 11, insbesondere der Hydraulikzylinder, kann so im Notbetrieb verfahren werden, indem das Steuerventil 11 für den Notbetrieb die dem Antriebsaggregat 11 zugeordneten Arbeitsleitungen 13, 14 mit einer Druckdifferenz beaufschlagt. Hierfür werden die Arbeitsleitungen 13, 14 wahlweise jeweils mit einer zweiten Druckversorgung (P2) 26 oder einem zweiten Rücklauf (T2) 27 von dem Steuerventil 21 verbunden. Im Notbetrieb erfolgt die Druckversorgung des Antriebsaggregates 11 vorzugsweise über die separate Druckversorgung (P2) 26 und den separaten Rücklauf (T2) 27, sodass bei einer Undichtigkeit der Druckversorgung (P1) 24 oder des Rücklaufs (T1) 25 weiterhin eine Steuerung des Antriebsaggregates 11 möglich ist. Hierdurch kann sichergestellt werden, dass bei Ausfall der regulären Maststeuerung samt Proportionalventil 12 der Mast 2 (Fig. 1) noch verfahren werden kann, um beispielsweise den Mast 2 (Fig. 1) einzufahren und gegebenenfalls den Restbeton aus der Betonpumpe und den Förderrohren herauszupumpen. Die jedem Proportionalventil 12 zugeordneten Steuerventile 21 sind auf der separaten Druckversorgung (P2) 26 und auf dem separaten Rücklauf (T2) 27 parallel zueinander angeordnet. Die lokale elektronische Steuereinrichtung 10a überwacht zudem den Zustand und das Verhalten des Steuerkreises 17 mittels der zur Verfügung stehenden Sensoren. Sobald die lokale elektronische Steuereinrichtung 10a einen Fehler erkennt, schaltet sie den Steuerkreis 17 automatisch in einen sicheren Zustand.

Alternativ könnten die Aufgaben der lokalen Steuereinheiten 10a direkt von der zentralen Steuereinheit 10 übernommen werden, sodass auf die lokalen Steuereinheiten 10a verzichtet werden kann. Dies hat jedoch den Nachteil, dass der elektrische Verkabelungsaufwand bzw. die Auslastung des verwendeten BUS-Systems wesentlich erhöht wird. Denkbar wäre es auch im Sinne eines Kompromisses, mehrere lokale Steuereinheiten zusammenzufassen, sodass diese die Steuerung von jeweils mehr als einem Antriebsaggregat übernehmen.

Weiter vorteilhaft ist eine Ausgestaltung, bei der die Rückschlagventile einen definierten Öffnungszustand schalten. Mittels dieses definierten Öffnungszustands lässt sich der Manipulator auch bei kleinen Verschwenkgeschwindigkeiten in den einzelnen Knickgelenken einfach und sicher durch den Benutzer am Steuerhebel bedienen.

Durch die Minimierung und Verkürzung der hydraulischen Arbeitsleitungen zwischen den Proportionalventilen 12 und dem hydraulischen Antriebsaggregat 11 und dem definierten Öffnungszustand der Ventile 16, 16a für die Lasthaltefunktion, welcher unabhängig von der Stellung des Proportionalventils 12 sowie der auftretenden Druckverhältnisse ist, wird für die einzelnen Antriebsaggregate 11 ein optimales Ansprechverhalten mit minimierter Verzögerungszeit zwischen der Verstellung des Steuerhebels 8 in eine Stellrichtung und der Ausführung einer Bewegung durch die Antriebsaggregate 11 erreicht. Insbesondere ist diese Verzögerungszeit für alle Antriebsaggregate 11 des Knickmasts 2 näherungsweise identisch, sodass bei der Einleitung einer Bewegung des Knickmastes 2 mit gleichzeitiger Betätigung mehrerer Antriebsaggregate 11 die Bewegung sehr präzise umgesetzt werden kann, ohne dass zu Beginn der Bewegung unerwünschte Verschwenkbewegungen des Knickmastes 2 in nicht beabsichtigte Richtungen erzeugt werden.

### Bezugszeichenliste

- 1: Manipulator
- 2: Knickmast
- 3: Mastspitze
- 4: Hochachse
- 5: Drehschemel
- 6 6a ,6b, 6c: Mastsegmente
- 7 7a, 7b: Knickgelenke
- 8: Steuerhebel
- 9: Fernsteuereinrichtung
- 10: Zentrale Steuereinheit
- 10a: - Lokale Steuereinheit(en)
- 11: Antriebsaggregat
- 12: Proportionalventil
- 13: Arbeitsleitung A
- 14: Arbeitsleitung B
- 15: Schrittmotor
- 16 16a: Lasthalt-/Sperrventile
- 17: Steuerkreis
- 18 18a, 18b: Drucksensoren
- 19 19a: einstellbare Drosseln
- 20 20a: Senkbrems-(Rückschlag-)ventile
- 21: Steuerventil
- 22: Freigabeventil
- 23: Sperrventil
- 24: Druckversorgung (Normalbetrieb)
- 25: Rücklauf (Normalbetrieb)
- 26: Druckversorgung (Notbetrieb)
- 27: Rücklauf (Notbetrieb)

## Patentansprüche

1. Manipulator (1), insbesondere Großmanipulator für Autobetonpumpen, mit einem ausfaltbaren Knickmast (2), der einen um eine Hochachse (4) drehbaren Drehschemel (5) und eine Mehrzahl von Mastsegmenten (6, 6a, 6b, 6c) aufweist, wobei die Mastsegmente (6, 6a, 6b, 6c) an Knickgelenken (7, 7a, 7b) jeweils um Knickachsen gegenüber einem benachbarten Mastsegment (6, 6a, 6b, 6c) oder dem Drehschemel (5) mittels je eines Antriebsaggregates (11) des Manipulators (1) begrenzt verschwenkbar sind, und mit einer mindestens einen Steuerhebel (8) aufweisenden Fernsteuereinrichtung (9), wobei der Steuerhebel (8) in mehrere Stellrichtungen verstellbar ist, wobei ein Fahrbefehl durch eine Verstellung des Steuerhebels (8) in wenigstens eine Stellrichtung erzeugbar ist, der eine gewünschte Bewegung der Mastspitze (3) des Knickmastes oder eines daran angebrachten Endschlauchs angibt, und mit einer Steuereinheit (10) zur Ansteuerung der Antriebsaggregate (11), wobei die Steuereinheit (10) den Fahrbefehl in Bewegungsvorgaben für die Antriebsaggregate (11) umsetzt, und wobei die Antriebsaggregate (11) mittels jeweils eines elektrisch angesteuerten Proportionalventils (12) betätigbar sind, welches mit hydraulischen Arbeitsleitungen (13, 14) des jeweiligen Antriebsaggregates (11) zu dessen Ansteuerung verbunden ist,
**dadurch gekennzeichnet,**
**dass** alle Proportionalventile (12) direkt an oder in unmittelbarer Nähe zu den zu steuernden Antriebsaggregaten (11) angeordnet sind, wobei mindestens ein, direkt an oder in unmittelbarer Nähe zu dem zu steuernden Antriebsaggregat (11) angeordnetes Proportionalventil (12) mit einem dem Proportionalventil (12) zugeordneten Schrittmotor (15) des Manipulators (1) ansteuerbar ist, wobei das Proportionalventil (12) ein Gehäuse aufweist, welches einen Ventilkolben, eine Rückstellfeder und den Schrittmotor (15) enthält, wobei eine Ansteuerung des Ventilkolbens des Proportionalventils (12) mittels des Schrittmotors (15) über eine Zahnstange erfolgt, wobei der Fahrbefehl eine gewünschte Bewegung der Mastspitze (3) des Knickmastes oder eines daran angebrachten Endschlauchs in Richtung kartesischer oder Polar-Koordinaten angibt.

2. Manipulator nach Anspruch 1, **dadurch gekennzeichnet, dass** zur Lasthaltefunktion verwendete Ventile (16, 16a) als hydraulisch entsperrbare Rückschlagventile ausgebildet sind.

3. Manipulator nach Anspruch 2, **dadurch gekennzeichnet, dass** die Stellung der Rückschlagventile (16, 16a) unabhängig von der Stellung des Proportionalventils (12) durch die erste Steuereinheit (10) und/oder eine weitere Steuereinheit veränderbar ist.

4. Manipulator nach einem der Ansprüche 1 bis 3, **dadurch gekennzeichnet, dass** das mindestens eine direkt an oder in unmittelbarer Nähe zu dem zu steuernden Antriebsaggregat (11) angeordnete Proportionalventil (12) einen dazu parallelen hydraulischen Notkreis aufweist, wobei der Notkreis bevorzugt zumindest ein steuerbares Schaltventil (21) aufweist, welches direkt an oder in unmittelbarer Nähe zu dem zu steuerndem Antriebsaggregat (11) angeordnet ist und vorzugsweise über eine eigene Druckversorgungsleitung (26) versorgt ist, sowie hydraulisch entsperrbare Rückschlagventile oder Senkbremsventile (20, 20a) zum Erreichen einer Lasthaltefunktion enthält.

5. Manipulator nach einem der Ansprüche 1 bis 4, **dadurch gekennzeichnet, dass** die Steuereinheit (10) zur aktiven Schwingungsdämpfung eingerichtet ist, wobei die Steuereinheit (10) Ansteuersignale für die Antriebsaggregate (11) zur Dämpfung von Schwingungen des Knickmastes erzeugt.

6. Manipulator nach einem der Ansprüche 1 bis 5, **dadurch gekennzeichnet, dass** die Umsetzung der Bewegungsvorgaben in Ansteuersignale für das mindestens eine direkt an oder in unmittelbarer Nähe zu dem zu steuernden Antriebsaggregat (11) angeordnete Proportionalventil (12) durch eine lokale Steuereinheit (10a) erfolgt.

## Claims

1. Manipulator (1), in particular a large manipulator (1) for truck-mounted concrete pumps, comprising an articulated mast (2), which can be folded out and which has a turntable (5) rotatable about a vertical axis and a plurality of mast segments (6, 6a, 6b, 6c), wherein the mast segments (6, 6a, 6b, 6c) are each pivotable to a limited degree about articulation axles at articulation joints (7, 7a, 7b) relative to an adjacent mast segment (6, 6a, 6b, 6c) or relative to the turntable (5) by means of a respective drive assembly (11) of the manipulator (1), and comprising a remote control device (9) having at least one control lever (8), wherein the control lever (8) is displaceable in a plurality of actuating directions, wherein a travel command indicates a desired movement of the mast tip (3) of the articulated mast or of an end tube attached thereto, wherein a travel command can be generated by a displacement of the control lever (8) into at least one actuating direction, the travel command indicating a desired movement of the mast tip (3) of the articulated mast or of an end tube attached thereto, and comprising a control unit (10) for actuating the drive assemblies (11), wherein the control unit (10) converts the travel command into actuation signals for the drive assemblies (11), and wherein the drive assemblies (11) are each actuatable by means of an electrically-actuated proportional valve (12) which is connected to hydraulic control lines (13, 14) of the respective drive assembly (11) in order to actuate the same, **characterized in that**
all of the proportional valves (12) are arranged directly on or in direct proximity to the drive assemblies (11) to be controlled, wherein at least one proportional valve (12) that is arranged directly on or in direct proximity to the drive assembly (11) to be controlled is actuatable using an associated stepper motor (15) of the manipulator (1), wherein the proportional valve (12) comprises a housing which contains a valve piston, a reset spring, and the stepper motor (15), wherein an actuation of the valve piston of the proportional valve (12) takes place using the stepper motor (15) via a gear rack, wherein the travel command indicates a desired movement of the mast tip (3) of the articulated mast or of the end tube attached thereto in a Cartesian or polar coordinate direction.

2. The manipulator according to claim 1, **characterized in that** the valves (16, 16a) used for load holding function are designed as hydraulically-unlockable check valves.

3. The manipulator according to claim 2, **characterized in that** the position of the check valves (16, 16a) is changeable by the first control unit (10), and/or another control unit, independent of the position of the proportional valve (12).

4. The manipulator according to one of claims 1 to 3, **characterized in that** the at least one proportional valve (12) which is arranged directly on or in direct proximity to the drive assembly (11) to be controlled comprises a hydraulic emergency circuit parallel to said proportional valve, wherein the emergency circuit preferably comprises at least one controllable switching valve (21), which is arranged directly on or in direct proximity to the drive assembly (11) to be controlled and is preferably supplied via its own pressure supply line (26), and contains hydraulically-unlockable check valves or lowering brake valves (20, 20a) for achieving a load holding function.

5. The manipulator according to one of claims 1 to 4, **characterized in that** the control unit (10) is configured for active vibration damping, wherein the control unit (10) generates actuating signals for the drive assemblies (11) to damp vibrations of the articulated mast.

6. The manipulator according to one of claims 1 to 5, **characterized in that** the conversion of the movement instructions into actuation signals for the at least one proportional valve (12) that is arranged directly on or in direct proximity to the associated drive assembly (11) to be controlled is effected by means of a local control unit (10a).

## Revendications

1. Manipulateur (1), en particulier manipulateur de grande taille pour des pompes à béton automatiques, avec un mât articulé (2) repliable, qui présente une selle orientable (5) pouvant tourner autour d'un axe vertical (4) et une multitude de segments de mât (6, 6a, 6b, 6c), dans lequel les segments de mât (6, 6a, 6b, 6c) sont pivotables de manière limitée sur des articulations (7, 7a, 7b), respectivement autour d'axes d'articulation, par rapport à un segment de mât (6, 6a, 6b, 6c) adjacent ou à la selle orientable (5), au moyen de respectivement un groupe d'entraînement (11) du manipulateur (1), et avec au moins un dispositif de commande à distance (9) présentant au moins un levier de commande (8), dans lequel le levier de commande (8) peut être ajusté dans plusieurs directions de réglage, dans lequel une instruction de déplacement, qui indique un déplacement souhaité de la pointe de mât (3) du mât articulé ou d'un tuyau flexible d'extrémité installé sur celle-ci, peut être générée par un ajustement du levier de commande (8) dans au moins une direction de réglage, et avec une unité de commande (10) pour piloter les groupes d'entraînement (11), dans lequel l'unité de commande (10) convertit l'instruction de déplacement en des spécifications de déplacement pour les groupes d'entraînement (11), et dans lequel les groupes d'entraînement (11) peuvent être actionnés au moyen de respectivement une soupape proportionnelle (12) pilotée de manière électrique, laquelle est reliée à des conduits de travail (13, 14) hydrauliques du groupe d'entraînement (11) respectif aux fins de son pilotage,
**caractérisé en ce que**
toutes les soupapes proportionnelles (12) sont disposées directement sur ou à proximité immédiate des groupes d'entraînement (11) à commander, dans lequel au moins une soupape proportionnelle (12) disposée directement sur ou à proximité immédiate du groupe d'entraînement (11) à commander peut être pilotée avec un moteur pas à pas (15), associé à la soupape proportionnelle (12), du manipulateur (1), dans lequel la soupape proportionnelle (12) présente un boîtier, lequel contient un piston de soupape, un ressort de rappel et le moteur pas à pas (15), dans lequel un pilotage du piston de soupape de la soupape proportionnelle (12) est effectué au moyen du moteur pas à pas (15) par l'intermédiaire d'une tige dentée, dans lequel l'instruction de déplacement indique un déplacement souhaité de la pointe de mât (3) du mât articulé ou d'un tuyau flexible d'extrémité installé sur celle-ci en direction de coordonnées cartésiennes ou polaires.

2. Manipulateur selon la revendication 1,
**caractérisé en ce**
**que** des soupapes (16, 16a) utilisées pour la fonction de maintien de charge sont réalisées en tant que soupapes anti-retour pouvant être débloquées de manière hydraulique.

3. Manipulateur selon la revendication 2,
**caractérisé en ce que** la position des soupapes anti-retour (16, 16a) peut être modifiée indépendamment de la position de la soupape proportionnelle (12) par la première unité de commande (10) et/ou une autre unité de commande.

4. Manipulateur selon l'une quelconque des revendications 1 à 3,
**caractérisé en ce que** l'au moins une soupape proportionnelle (12) disposée directement sur ou à proximité immédiate du groupe d'entraînement (11) à commander présente un circuit de secours hydraulique parallèle, dans lequel le circuit de secours présente de manière préférée au moins une soupape de commutation (21) pouvant être commandée, laquelle est disposée directement sur ou à proximité immédiate du groupe d'entraînement (11) à commander et est alimentée de préférence par l'intermédiaire d'un conduit d'alimentation en pression (26) propre, ainsi que contient des soupapes anti-retour pouvant être débloquées de manière hydraulique ou des soupapes de freinage de descente (20, 20a) pour atteindre une fonction de maintien de charge.

5. Manipulateur selon l'une quelconque des revendications 1 à 4,
**caractérisé en ce que** l'unité de commande (10) est configurée pour l'amortissement d'oscillations active, dans lequel l'unité de commande (10) génère des signaux de pilotage pour les groupes d'entraînement (11) pour l'amortissement d'oscillations du mât articulé.

6. Manipulateur selon l'une quelconque des revendications 1 à 5,
**caractérisé en ce que** la conversion des spécifications de déplacement en signaux de pilotage pour l'au moins une soupape proportionnelle (12) disposée directement sur ou à proximité du groupe d'entraînement (11) à commander est effectuée par une unité de commande (10a) locale.
